# EUROPÄISCHE PATENTSCHRIFT

(11) **EP 0 476 261 B1**
(45) Veröffentlichungstag und Bekanntmachung des Hinweises auf die Patenterteilung: **06.10.1993**
(21) Anmeldenummer: 91112074.9
(22) Anmeldetag: 19.07.1991
(51) Int. Cl.: F24H 9/00, F24H 9/02

(54) **Heizgerät für den Einbau in eine Küchenzeile**
Healing apparatus for mounting in a fitted kitchen
Appareil de chauffage pour le montage dans un bloc-cuisine

(30) Priorität: 30.08.1990 DE 9012420 U; 20.11.1990 DE 9015821 U
(43) Veröffentlichungstag der Anmeldung: 25.03.1992
(73) Patentinhaber: KKW Kulmbacher Klimageräte-Werk GmbH, D-95326 Kulmbach (DE)
(72) Erfinder: Beckstein, Ewald, W-8650 Kulmbach (DE)
(74) Vertreter: Tergau, Enno, Dipl.-Ing.

(56) Entgegenhaltungen:
- BE-A- 662 961

## Beschreibung

Die Erfindung betrifft ein Heizgerät, insbesondere ein Elektrospeicher-Heizgerät für den Einbau in eine Küchenzeile. Das Gerät ist in bekannter Weise mit einem eine Vorderfront, eine Rückfront sowie zwei Seitenfronten aufweisenden Korpus ausgestattet. Es hat ferner eine Arbeits- oder Deckplatte sowie eine Warmluftaustrittsöffnung im Sockelbereich der Vorderfront, die von einer in ihrer Stellung variablen Blende abgedeckt ist. Die Arbeits- oder Deckplatte kann gegebenenfalls auch eine Herdplatte sein, also in üblicher Weise schaltbare Kochplatten, gegebenenfalls auch Glaskeramikplatten aufweisen.

Derartige Heizgeräte in Form von Elektrospeicherheizungen sind bekannt. Um sie in sogenannte Küchenzeilen einbauen zu können, ist es erforderlich ihr Vorderfrontdesign dem Design der Nachbargeräte anzupassen. Hierzu wird insbesondere gefordert, daß der Korpus im Sockelbereich Rücksprünge aufweist, die dem Sockelrücksprung der Nachbargeräte entsprechen. Nun befindet sich in diesem Sockelbereich vorteilhafterweise die Warmluftaustrittsöffnung des Heizgerätes, die üblicherweise mit einer Blende verschlossen ist. Um der vorstehend erläuterten Forderung Rechnung tragen zu können, ist es bekannt die Stellung dieser Blende variabel zu machen.

Der Erfindung liegt die Aufgabe zugrunde die vorbekannten Heizgeräte zum Einbau in Küchenzeilen mit variabel verstellbarer Blende weiterzuentwickeln und insbesondere die Einstellung des Sockel- bzw. Blendenrücksprunges leicht durchführbar zu machen.

Zur Lösung dieser Aufgabe wird vorgeschlagen, daß in das Luftaustrittsende des Warmluftkanales ein kanalförmiges Teleskopstück längsaxial verschiebbar eingefügt ist, an dessen Vorderseite die Blende angeflanscht ist. Das Teleskopstück soll vorzugsweise weitgehend luftdicht in einer Führung verschiebbar sein. Durch ein solches Teleskopstück erhält die Gesamtanordnung eine Führung, was praktisch besonders wichtig ist, um trotz der gewünschten Verstellbarkeit der Blende zu erreichen, daß beim Betrieb des Heizgerätes in allen konstruktiv vorgeschlagenen Lagen der Blende keine Warmluft an anderer Stelle als den dafür vorgesehenen Luftaustrittsöffnungen austritt und daß sich die Blende nicht infolge von Vibrationen von selbst wieder verstellt, oder durch mechanische äußere Krafteinwirkung wieder in ihrer Position verändert wird.

Desweiteren wird vorgeschlagen, daß das Teleskopstück in jeder beliebigen Stellung innerhalb des möglichen Verschiebeweges arretierbar ist. Dies kann leicht durch eine Schraube geschehen, die angezogen wird, nachdem das Teleskopstück mitsamt der daran befestigten Blende in die gewünschte Lage gebracht worden ist.

Damit die Blende in jeder Stellung mit den angrenzenden Teilen abschließt, wird vorgeschlagen, die Kanten der Blende zur Geräteseite hin umzubiegen.

Die Erfindung wird im folgenden anhand der beigefügten Zeichnungen näher erläutert.

Es stellen dar:
Fig. 1 einem schematischen Längsschnitt durch ein Elektrospeicher-Heizgerät;
Fig. 2 einen vergrößerten Ausschnitt aus Fig. 1.

Das in Fig. 1 dargestellte Elektrospeicher-Heizgerät ist als Ganzes mit 1 bezeichnet. Es besteht aus einem Korpus 2 in dem der Speicher 3 mit Heizstäben 4, die nötigen Isolationsschichten 5 sowie einem Gebläse 6 angeordnet sind.

Der Korpus 2 weist in bekannter Weise eine Vorderfront 10, eine Rückfront 11 sowie zwei in der Zeichnung nicht dargestellte Seitenfronten auf. Der Korpus ist oben mit einer Arbeits- oder Deckplatte 12 abgedeckt. Im Sockelbereich 13 endet ein Warmluftaustrittskanal 14, dessen Luftaustrittsende 15 mit einer verstellbaren Blende 16 abgedeckt ist. Zur Erläuterung sei noch hinzugefügt, daß das Gebläse 6 Frischluft von außen ansaugt und diese Luft in Richtung des Pfeiles 17 in den heißen Speicher 3 drückt. Die Luft verläßt den Speicher in Richtung des Pfeiles 18 in aufgeheiztem Zustand, tritt in den Warmluftkanal 14 ein und strömt bei 15 in den zu erwärmenden Raum, im vorliegenden Fall in die Küche.

Der Gegenstand der vorliegenden Erfindung ist besonders deutlich aus Fig. 2 zu erkennen. Er besteht darin, daß in das Luftaustrittsende 15 des Warmluftkanales 14 ein kananlartiges Teleskopstück 20 längsaxial verschiebbar eingefügt ist. An die Vorderseite 21 dieses Teleskopstückes ist die Blende 22 angeflanscht. Das Teleskopstück ist in Richtung des Doppelpfeiles 23 beliebig verstellbar, so daß die Blende 22 in jede Stellung einstellbar ist, die sich in Fig. 2 zwischen den gestrichelt gezeichneten Stellungen 22' und 22'' befindet.

Fig. 2 läßt desweiteren erkennen, daß die Kanten 24 der Blende 22 zur Geräteseite hin umgebogen sind, so daß die Blende von vorne betrachtet unabhängig von ihrer Stellung jeweils ein gefälliges Aussehen hat.

### Bezugszeichenliste

- 1: Heizgerät
- 2: Korpus
- 3: Speicher
- 4: Heizstäbe
- 5: Isolationsschicht
- 6: Gebläse
- 7: -
- 8: -
- 9: -
- 10: Vorderfront
- 11: Rückfront
- 12: Deckplatte
- 13: Sockelbereich
- 14: Warmluftkanal
- 15: Luftaustrittsende
- 16: Blende
- 17: Pfeil
- 18: Pfeil
- 19: -
- 20: Teleskopstück
- 21: Vorderseite
- 22: Blende
- 23: Doppelpfeil
- 24: Kante

## Patentansprüche

1. Heizgerät, insbesondere Elektrospeicher-Heizgerät für den Einbau in eine Küchenzeile mit einem eine Vorderfront, eine Rückfront sowie zwei Seitenfronten aufweisenden Korpus, ferner einer Arbeits- oder Deckplatte sowie einer Warmluftaustrittsöffnung im Sockelbereich der Vorderfront, die von einer in ihrer Stellung variablen Blende abgedeckt ist,
dadurch gekennzeichnet,
daß in das Luftaustrittsende (15) des Warmluftkanales (14) ein kanalförmiges Teleskopstück (20) längsaxial verschiebbar eingefügt ist, an dessen Vorderseite (21) die Blende (22) angeflanscht ist.

2. Heizgerät nach Anspruch 1
dadurch gekennzeichnet,
daß das Teleskopstück (20) weitgehend luftdicht in einer Führung verschiebbar ist.

3. Heizstück nach Anspruch 1 oder 2
dadurch gekennzeichnet,
daß das Teleskopstück (20) in jeder beliebigen Stellung innerhalb des möglichen Verschiebeweges arretierbar ist.

4. Heizgerät nach einem der vorstehenden Ansprüche
dadurch gekennzeichnet,
daß die Kanten (24) der Blende (22) zur Geräteseite hin umgebogen sind.

## Claims

1. A heating appliance, in particular, an electric storage heater for installation in a fitted kitchen, with a body having a front face, a rear face, as well as two side faces, furthermore with a working surface or cover plate, as well as a hot air outlet opening in the plinth zone of the front face which is covered by a shutter that is variable in its position,
characterized in that
a duct-shaped telescopic part (20) is inserted into the air outlet end (15) of the hot air duct (14) for longitudinal axial displacement, at the front side (21) of which telescopic part the shutter (22) is flange-mounted.

2. A heating appliance according to claim 1,
characterized in that
the telescopic part (20) can be displaced in a guide in a largely air-tight manner.

3. A heating appliance according to claim 1 or 2,
characterized in that
the telescopic part (20) can be stopped in any desired position within the possible displacement path.

4. A heating appliance according to one of the preceding claims,
characterized in that
the edges (24) of the shutter (22) are bent round towards the side of the appliance.

## Revendications

1. Appareil de chauffage, en particulier appareil de chauffage électrique à accumulation destiné à être incorporé dans un bloc-cuisine, comportant un corps présentant une face avant, une face arrière et deux faces latérales, en outre une plaque de travail ou de recouvrement ainsi qu'un orifice de sortie d'air chaud dans le domaine du socle de la face avant, orifice qui est recouvert par un obturateur dont la position est variable, caractérisé en ce qu'un élément télescopique (20) en forme de canal sur le côté avant (21) duquel est bridé l'obturateur (22) est inséré dans l'extrémité de sortie d'air (15) du canal à air chaud (14) de manière à pouvoir coulisser suivant son axe longitudinal.

2. Appareil de chauffage selon la revendication 1, caractérisé en ce que l'élément télescopique (20) peut coulisser dans un guide de manière sensiblement étanche à l'air.

3. Appareil de chauffage selon la revendication 1 ou 2, caractérisé en ce que l'élément télescopique (20) peut être bloqué dans une position quelconque à l'intérieur du domaine de coulissement possible.

4. Appareil de chauffage selon l'une des revendications précédentes, caractérisé en ce que les arêtes (24) de l'obturateur (22) sont recourbées en direction du côté de l'appareil.
